# EUROPÄISCHE PATENTSCHRIFT

(11) **EP 0 682 208 B1**
(45) Veröffentlichungstag und Bekanntmachung des Hinweises auf die Patenterteilung: **11.08.1999**
(21) Anmeldenummer: 95106639.8
(22) Anmeldetag: 03.05.1995
(51) Int. Cl.: F21M 7/00

(54) **Fahrzeug-Scheinwerfer mit einer Vorrichtung zur Anordnung einer Lampe**
Vehicle headlamp with a bulb mounting device
Projecteur de véhicule automobile avec dispositif de fixation de l'ampoule

(30) Priorität: 13.05.1994 DE 4416925
(43) Veröffentlichungstag der Anmeldung: 15.11.1995
(73) Patentinhaber: Hella KG Hueck & Co., 59552 Lippstadt (DE)
(72) Erfinder: Döring, Berthold, D-59457 Werl-Büderich (DE)

(56) Entgegenhaltungen:
- FR-A- 2 669 400

## Beschreibung

Fahrzeug-Scheinwerfer mit einer Vorrichtung zur Anordnung einer Lampe, mit einer zur Aufnahme der Lampe dienenden Öffnung, mit einer entgegen der Einsetzrichtung der Lampe gerichteten Fläche, zwischen der und dem Sockel der Lampe drei Anlagepunkte bestehen, die die Spitzen eines die Lampenachse umgebenden Dreiecks bilden und von denen ein Anlagepunkt einem vom Sockel radial nach außen abstehenden Positionierungslappen zugeordnet ist, der in einer Ausnehmung einsetzbar ist und mit einem federnden Halteelement, durch das der Sockel mit seiner Seite radial zur Lampenachse gegen ein Fixierungselement drückbar ist, wobei das federnde Halteelement sowohl mit einer in Einsetzrichtung der Lampe gerichteten Federkraft als auch mit einer zum Fixierungselement hin gerichteten Federkraft an den Sockel der Lampe anlegbar ist.

Ein Fahrzeug-Scheinwerfer mit einer Vorrichtung zur Anordnung einer Lampe ist aus der DE-GM 91 04 169 bekannt. Die Lampe ist in einen aus Kunststoff hergestellten ringförmigen Lampenträger einsetzbar. Der Lampenträger ist an der Rückseite eines aus Blech hergestellten Reflektors befestigt und umgibt eine in den Reflektor eingebrachte Öffnung. Die Lampe ist mit einem eine Glühwendel aufnehmenden Glaskolben voraus durch die Öffnung des Reflektors hindurchführbar und mit einem den Sockel umgebenden Flansch an eine entgegen der Einsetzrichtung der Lampe gerichtete Fläche anlegbar. Die Berührung des Flansches des Sockels mit der Fläche erfolgt an drei Anlagepunkten, welche die Spitzen eines gleichseitigen Dreiecks sind, durch dessen Schwerpunkt annähernd die Lampenachse verläuft. Einer der drei Anlagepunkte ist einem Positionierungslappen zugeordnet, welcher von dem Flansch radial nach außen absteht. Durch die Positionierungslappen, durch den dem Positionierungslappen benachbarten Anlagepunkt und der Lampenachse verläuft eine Symmetrieachse des Dreiecks. Der Positionierungslappen ist durch zwei in den Flansch des Sockels eingebrachte Aussparungen gebildet, welche jeweils zwei rechtwinklig zueinander stehende Seiten aufweisen. Jeweils eine der Seiten der Aussparungen grenzt an den Positionierungslappen an, während die anderen beiden Seiten der Aussparungen auf einer gemeinsamen Linie verlaufen. Die Öffnung in dem Lampenträger ist an den Flansch des Sockels und des aus dem Flansch freigeschnittenen Positionierungslappens angepaßt. Auf der durch den Positionierungslappen verlaufenden Symmetrieachse des Dreiecks der Anlagepunkte liegt außerdem ein federndes Halteelement, welches eine an den Lampenträger angeformte federnde Zunge ist, die mit ihrem freien Ende unter Vorspannung an dem freien Rand des Positionierungslappens anliegt und mit einer Federkraft, welche in Richtung der Symmetrieachse und zur Lampenachse hin verläuft, den Flansch des Sockels gegen die kreisbogenförmige Innenseite der öffnung des Lampenträgers drückt. Außerdem dient zur Arretierung der Lampe eine an den Lampenträger angeformte zweite federnde Zunge, welche unter Vorspannung an eine der beide parallel zueinander und zur Symmetrieachse verlaufenden schmalen Seitenfläche des Positionierungslappens anlegbar ist. Dadurch soll die genaue Winkellage der Lampe bestimmt werden. Nachteilig hierbei ist es, daß zur Bestimmung der radialen Lage und der Winkellage der Lampe an den Lampenträger zwei federnde Zungen angeformt sind und die Öffnung in dem Lampenträger mit ihrer Innenseite dem Verlauf der Außenlinie des den Positionierungslappen aufweisenden Flansches des Sockels angepaßt ist. Ferner ist zur Arretierung der Lampe in Richtung der Lampenachse ein weiteres federndes Halteelement notwendig, welches zum Beispiel eine Haltefeder sein kann, die den Flansch des Sockels gegen die Anlagefläche des Lampenträgers drückt. Darüber hinaus ist eine genaue Lage der Glühwendel der Lampe zur Reflexionsfläche des Reflektors hin auch dann nicht sicher, wenn die Lampe genau zum Lampenträger ausgerichtet ist, weil dieser ein separates Teil ist und selbst zur Reflexionsfläche des Reflektors ausgerichtet werden muß.

Aus der DE 28 53 227 A1 ist ein Fahrzeug-Scheinwerfer mit einer Vorrichtung zur Anordnung einer Lampe bekannt geworden, durch welche eine Lampe in der Öffnung eines separaten Lampenträgers durch ein einziges federndes Halteelement radial und axial arretierbar ist. Das federnde Halteelement ist ein gebogener federnder Blechstreifen, welcher mit seinem freien Endabschnitt an einem Rand eines Sockeltellers anliegt und mit diesem Rand den Sockelteller sowohl axial als auch radial drückt. Damit der Sockelteller nicht auf der dem federnden Halteelement gegenüberliegenden Seite von seiner Anlagefläche abhebt, ist er auf dieser Seite in eine radial geöffnete Ausnehmung des Lampenträgers eingeschoben. Dadurch ist ein klapperfreier Festsitz der Lampe an dem Lampenträger nicht sicher. Außerdem ist es nicht möglich, den separaten Lampenträger genau zur Reflexionsfläche des Reflektors auszurichten.

Ein aus der DE 39 33 347 A 1 bekanntgewordener Fahrzeug-Scheinwerfer mit einer Vorrichtung zur Anordnung einer Lampe weist eine U-förmig gebogene Haltefeder aus Draht auf, durch welche die Lampe sowohl radial als auch axial in einer Öffnung des Reflektors arretierbar ist. Die Haltefeder überspannt mit ihren beiden Schenkeln den Sockel der Lampe und drückt ihn mit beiden Schenkeln axial gegen eine Anlagefläche des Reflektors. Zwischen einem Schwenklager der Haltefeder und einem zylindrischen Sockelabschnitt weisen beide Schenkel eine ihren Abstand zueinander verringernde Ausbiegung auf. Mit einer Seite der Ausbiegung liegen beide Schenkel an dem zylindrischen Sockelabschnitt der Lampe an und drücken ihn von dem Schwenklager der Haltefeder weg und somit in Richtung der Längsausdehnung der Schenkel. Die Ausbiegungen der beiden Schenkel müssen immer genau toleriert sein, damit sicher ist, daß beide Schenkel an den zylindrischen Sockel der Lampe anliegen, da anderenfalls die Lampe in eine unerwünschte radiale Richtung gedrückt würde.

Aufgabe der Erfindung ist es, den im Oberbegriff des Anspruchs 1 beschriebenen Fahrzeug- Schleinwerfer mit einer Vorrichtung zur Anordnung einer Lampe derart zu gestalten, daß die Lampe durch ein einziges federndes Halteelement axial und radial zur Lampenachse ausreichend fest haltbar ist und eine solche Halterung auch bei einer einzigen Angriffsstelle zwischen dem federnden Halteelement und dem Sockel der Lampe möglich ist, damit die Haltefeder und ihre Befestigungselemente nicht eng toleriert werden müssen. Diese Aufgabe wird nach der Erfindung dadurch gelöst, daß die Seite des Sockels, die radial zur Lampenachse gegen ein Fixierungselement drückbar ist, dem Positionierungslappen diametral gegenüberliegt, und das federnde Haltelement zwischen dem dem Positionierungslappen zugeordneten Anlagepunkt und der Lampenachse an den Sockel der Lampe anlegbar ist. Da es zu einer sicheren und festen Arretierung der Lampe ausreichend sein kann, wenn das Halteelement an einem Angriffspunkt des Sockels unter Vorspannung angelegt wird, kann das Halteelement unmittelbar am Reflektor befestigt werden. Außerdem muß kein separater Lampenträger verwendet werden, wodurch eine sehr genaue Arretierung der Lampe zur Reflexionsfläche des Reflektors erreichbar ist. Darüber hinaus ist es vorteilhaft, wenn der Positionierungslappen bei einem kleinen Spiel zwischen ihm und der Ausnehmung leichtgängig in der Ausnehmung verschiebbar ist. Dadurch ist die Lampe in ihrer Winkellage genau fixiert und nach dem federnden Anlegen des Halteelementes an den Sockel der Lampe sichergestellt, daß der Sockel radial zur Lampenachse an dem Fixierungselement anliegt.

Hierbei ist es weiterhin vorteilhaft, wenn die zur Aufnahme der Lampe dienende Öffnung an ihrer Innenseite mit dem Fixierungselement versehen ist, welches zwei voneinander beabstandete Fixierungspunkte sind, zwischen denen eine Linie verläuft, welche durch die Ausnehmung für den Positionierungslappen hindurchgeht und die Lampenachse schneidet. Als Fixierungspunkte können an die Innenfläche der Öffnung angebrachte Abflachungen oder Erhöhungen dienen. Da der genau fixierbare Positionierungslappen und die beiden Fixierungspunkte die Spitzen eines Dreiecks sind, ist eine sehr genaue radiale Arretierung der Lampe sicher. Hierbei sollte die zwischen den beiden Fixierungspunkten hindurchverlaufende Linie eine Symmetrieachse des letztgenannten Dreiecks und des Dreiecks sein, dessen Spitzen von den Anlagepunkten gebildet sind.

Weiterhin ist es vorteilhaft, wenn das federnde Halteelement den Sockel außermittig überspannt und sich mit beiden Endabschnitten jeweils an einem Widerlager sowohl in radialer als auch in axialer Richtung zur Lampenachse abstützt. Eine solche Lösung ist sehr einfach und kostengünstig herstellbar.

Bei einer besonders vorteilhaften Weiterbildung der Erfindung ist das federnde Halteelement U-förmig gestaltet, wobei beide Schenkel den Sockel axial gegen die Fläche und radial gegen das Fixierungselement drücken. Dadurch ist die Lampe sowohl radial als auch axial sehr sicher gehalten.

In diesem Zusammenhang ist es weiterhin vorteilhaft, wenn die beiden Schenkel des U-förmigen Halteelementes jeweils in eine von sich diametral gegenüberliegenden Seiten einer Ringnut eingreifen, wobei beide Schenkel an den Grund der Ringnut und der eine Schenkel an der einen Innenseite und der andere Schenkel an der anderen Innenseite der Ringnut unter Vorspannung anlegbar sind. Bei einer solchen Ausgestaltung ist das Halteelement leicht und einfach an den Sockel der Glühlampe unter Vorspannung anlegbar.

Zudem ist es vorteilhaft, wenn das Halteelement bei montierter Lampe mit seinen Schenkeln auseinandergefedert ist und die beiden freien Endabschnitte des U-förmigen Halteelements jeweils in eine schlitzartige Aussparung einsetzbar sind, wobei die beiden Aussparungen sich mit offenen Seiten zugewendet sind und das federnde Halteelement um den die Schenkel verbindenden Steg verschwenkbar ist.

Dadurch ist auch bei einer groben Tolerierung des Halteelementes und seiner Befestigungsstellen sicher gewährleistet, daß die Lampe klapperfrei an dem Reflektor festsitzt.

Besonders vorteilhaft ist es, wenn das Fixierungselement von der die Reflexionsfläche des Reflektors formenden Werkzeughälfte geformt ist. Dadurch ist die Lampe sehr genau zur Reflexionsfläche des Reflektors ausgerichtet.

Ein Ausführungsbeispiel der Erfindung ist in den Zeichnungen dargestellt, und zwar zeigen
- Figur 1: eine Draufsicht auf eine Rückseite eines Reflektors eines Fahrzeug-Scheinwerfers mit einer Vorrichtung, welche zur Arretierung einer Lampe dient,
- Figur 2: einen Schnitt nach der Linie A-A in Figur 1 durch die Vorrichtung und die Lampe,
- Figur 3: die Draufsicht auf den Reflektor in Figur 1 als Einzelteil,
- Figur 4: einen Schnitt nach der Linie B-B in Figur 1 und
- Figur 5: einen Schnitt nach der Linie C-C in Figur 1.

Ein aus Kunststoff hergestellter schalenförmiger Reflektor (2) weist im Bereich seines Scheitels eine kreisrunde Öffnung (3) auf. In die Öffnung (3) ist eine Lampe (1) eingesetzt, welche in der Öffnung (3) durch ein federndes Halteelement (10) halterbar ist.

Die Lampe (1) weist einen aus Blech bestehenden zylinderförmigen Sockel (5) auf. An einer Deckfläche des zylinderförmigen Sockels (5) ist ein eine Glühwendel (24) umhüllender Glaskolben (25) befestigt, während an der anderen Deckfläche des zylinderförmigen Sockels (5) als elektrische Kontaktanschlüsse dienende Steckerfahnen (26) angebracht sind. Der zylinderförmige Sockel (5) weist einen Sockelteller (27) auf, welcher mit seinem umlaufenden freien Rand radial nach außen gerichtet ist. In den Sockelteller (27) ist auf der zu den elektrischen Steckerfahnen (26) hin gerichteten Seite eine Ringnut (19) eingebracht und in den an die Ringnut (19) angrenzenden freien Randabschnitt sind an drei über den Umfang des Sockeltellers (27) gleichmäßig verteilte Rinnen eingebracht, welche in ihrer Längsausdehnung radial zur Lampenachse (7) verlaufen und mit ihrer dem Glaskolben (25) zugewandten Außenseite als Anlagepunkte (6) für die Lampe (1) dienen. Die Anlagepunkte (6) sind die Spitzen eines gleichseitigen Dreiecks (30), durch dessen Schwerpunkt annähernd die Lampenachse (7) verläuft. Einem der Anlagepunkte (6) ist ein Positionierungslappen (8) zugeordnet, welcher durch zwei in den äußeren Randabschnitt des Sockeltellers (27) eingebrachte rechtwinklige Freischnitte gebildet ist. Der Positionierungslappen (8) weist mit seinem freien Ende radial nach außen.

Die in den aus Kunststoff hergestellten Reflektor (2) eingebrachte Öffnung (3) weist an der an sie angrenzenden und nach außen gerichteten Fläche (4) Erhöhungen auf, deren Stirnflächen die Fläche (4) sind, an welcher die Lampe (1) mit den Anlagepunkten (6) anlegbar ist. Die Öffnung (3) des Reflektors (2) ist wesentlich größer als ein in ihn eintauchender zylindrischer Abschnitt des Sockeltellers (27). Letzterer zylindrischer Abschnitt ist von der Außenseite der Ringnut (19) des Sockeltellers (27) gebildet. Der Positionierungslappen (8) ist mit einem kleinen Spiel in eine Ausnehmung (9) eingesetzt, welche von zwei an die Rückseite des Reflektors (2) angeformten Ansätzen (28) gebildet ist. Die Ansätze (28) greifen in die rechtwinkligen Freimachungen seitlich des Positionierungslappen (8) ein. Der Sockelteller liegt auf der dem Positionierungslappen (8) diametral gegenüberliegenden Seite mit seinem zylindrischen Abschnitt an einem Fixierungselement (11) an. Das Fixierungselement (11) ist von zwei Fixierungspunkten gebildet, welche Abflachungen der Innenseite der Öffnung (3) sind. Die beiden Fixierungspunkte (11) liegen symmetrisch zu einer Linie (14), welche mittig durch den Positionierungslappen (8) und die Lampenachse (7) verläuft. Die beiden Fixierungspunkte (11) und der Positionierungslappen (8) sind die Spitzen eines gleichschenkligen Dreiecks (29), wobei die Seite zwischen den beiden Fixierungspunkten (11) wesentlich kürzer ist als die gleichschenkligen Seiten. Die Linie (14) ist die Symmetrieachse zu dem gleichschenkligen Dreieck (29) und dem gleichseitigen Dreieck (30) deren Spitzen von den Anlagepunkten (6) der Lampe (1) an den Anlageflächen (4) gebildet sind.

Das federnde Halteelement (10) ist aus Federdraht hergestellt und U-förmig gebogen. Die Schenkel (17 und 18) des Halteelements (10) verlaufen in ihrer Längsausdehnung horizontal und der die Schenkel (17 und 18) verbindende Steg (21) vertikal. Der Steg (21) ist in einem an die Rückseite des Reflektors (2) angeformten Vorsprung (31) schwenkbar gelagert. Der Vorsprung (31) grenzt mit Seitenflächen an die beiden Schenkel (17, 18) des Halteelementes (10) an, so daß der Steg (21) in seiner Längsausdehnung arretiert ist. Die Schenkel (17, 18) überspannen auf sich gegenüberliegenden Seiten des zylinderförmigen Sockels (5) den Sockelteller (27) und sind mit ihren freien Endabschnitten an jeweils einem an die Rückseite des Reflektors (2) angeformten Vorsprung (32) lösbar befestigt. In die Vorsprünge (32) ist jeweils eine Aussparung (20) eingebracht, welche sich mit offenen Seiten zugewendet sind und die freien Endabschnitte der Schenkel (17, 18) aufnehmen. Die Schenkel (17, 18) sind zu ihrem freien Ende hin zu einer Öse (33) gebogen, welche als Handhabe zum Lösen des Halteelementes (10) dient. Beim Zusammendrücken der beiden Ösen (33) kommen die freien Endabschnitte der Schenkel (17, 18) aus dem Eingriff der Aussparungen (20) der Vorsprünge (32) und die Schenkel können von dem Sockel der Lampe (1) weg geschwenkt werden. Nach einem Loslassen der beiden Ösen (33) federn die beiden Schenkel (17 und 28) auseinander. Danach kann die Lampe (1) einfach und schnell gegen eine neue ausgewechselt werden. Um die Lampe (1) an den Reflektor (2) zu arretieren ist das Halteelement (10) mit seinen freien Endeabschnitten zur Lampe (1) hin zu schwenken und bei einem Zusammendrücken der beiden Ösen (33) zwischen die beiden Ansätze (32) zu schwenken. Nach einem Loslassen der beiden Ösen (33) federn die beiden Endabschnitte der Schenkel (17, 18) in jeweils eine der Aussparungen (20) der Vorsprünge (32) hinein. Danach ist die Lampe (1) an dem Reflektor (2) arretiert.

Beide Schenkel (17, 18) sind in dem Bereich des Sockeltellers (27) zum Sockelteller (27) hin ausgebogen und greifen in die Ringnut (19) des Sockeltellers (27) ein. Der dem Positionierungslappen (8) benachbart liegende Schenkel (17) liegt mit einer in Richtung der Lampenachse (7) verlaufenden Federkraft (12) an dem Grund der Ringnut (19) an und mit einer radial zur Lampenachse (7) verlaufenden Federkraft (13), welche annähernd mit der Linie (14) zusammenfällt an der inneren Innenseite (34) der Ringnut (19) an. Zu der Federkraft (12, 13) dient der als Schwenklager dienende Ansatz (18) und der den freien Endabschnitt des Schenkels (17) aufnehmende Vorsprung (32) als Widerlager (15 bzw. 16). In Figur 4 ist eine Druckfläche (23) dargestellt, mit welcher der Schenkel (17) radial gegen die Innenseite (34) des Sockels (5) drückt. In Figur 1 sind zwei Druckflächen (35) dargestellt, mit welcher die Schenkel (17, 18) gegen den Grund der Ringnut (19) drücken. Der Schenkel (18) liegt mit seiner in die Ringnut (19) eingreifenden Ausbiegung mit zwei Druckflächen (22) an dem äußeren Rand der Ringnut (19) an. Die Lampe (1) ist auch ohne den Schenkel (18) sowohl radial als auch axial in der Öffnung (3) arretiert, da die Druckflächen (23 und 35) des Schenkels (18) in dem gleichseitigen Dreieck (30) liegen, dessen Spitzen von den Anlagepunkten (6) der Lampe (1) gebildet sind, und auf der Linie (14) liegen, welche die Symmetrieachse zu dem gleichschenkligen Dreieck (29) ist, dessen Spitzen von den Fixierungspunkten (11) und dem Positionierungslappen (8) gebildet ist.

## Patentansprüche

1. Fahrzeug-Scheinwerfer mit einer Vorrichtung zur Anordnung einer Lampe, mit einer zur Aufnahme der Lampe (1) dienenden Öffnung (3), mit einer entgegen der Einsetzrichtung der Lampe (1) gerichteten Fläche (4), zwischen der und dem Sockel (5) der Lampe (1) drei Anlagepunkte (6) bestehen, die die Spitzen eines die Lampenachse (7) umgebenden Dreiecks (30) bilden und von denen ein Anlagepunkt (6) einem vom Sockel (5) radial nach außen abstehenden Positionierungslappen (8) zugeordnet ist, der in einer Ausnehmung (9) einsetzbar ist und mit einem federnden Halteelement (10), durch das der Sockel (5) mit seiner Seite radial zur Lampenachse (7) gegen ein Fixierungselement (11) drückbar ist, wobei das federnde Halteelement sowohl mit einer in Einsetzrichtung der Lampe (1) gerichteten Federkraft (12) als auch mit einer zum Fixierungselement (11) hin gerichteten Federkraft (13) an den Sockel (5) der Lampe (1) anlegbar ist, dadurch gekennzeichnet, daß die Seite des Sockels (5), die radial zur Lampenachse (7) gegen ein Fixierungselement (11) drückbar ist, dem Positionierungslappen (8) diametral gegenüberliegt, und das federnde Haltelement (10) zwischen dem dem Positionierungslappen (8) zugeordneten Anlagepunkt (6) und der Lampenachse (7) an den Sockel (5) der Lampe (1) anlegbar ist.

2. Fahrzeug-Scheinwerfer nach Anspruch 1, dadurch gekennzeichnet, daß die zur Aufnahme der Lampe (1) dienende Öffnung (3) an ihrer Innenseite mit dem Fixierungselement (11) versehen ist.

3. Fahrzeug-Scheinwerfer nach Anspruch 1 oder 2, dadurch gekennzeichnet, daß als Fixierungselement (11) zwei voneinander beabstandete Fixierungspunkte dienen, zwischen denen eine Linie (14) verläuft, welche durch die Ausnehmung (9) für den Positionierungslappen (8) hindurchgeht und die Lappenachse (7) schneidet.

4. Fahrzeug-Scheinwerfer nach einer der Ansprüche 1 bis 3, dadurch gekennzeichnet, daß die beiden Fixierungspunkte (11) von an die Innenfläche der Öffnung (3) angebrachten Abflachungen oder Erhöhungen gebildet sind.

5. Fahrzeug-Scheinwerfer nach einem der vorstehenden Ansprüche, dadurch gekennzeichnet, daß das federnde Halteelement (10) den Sockel (5) außermittig überspannt und sich mit jeweils einem Widerlager (15 und 16) sowohl in radialer als auch in axialer Richtung zur Lampenachse (7) abstützt.

6. Fahrzeug-Scheinwerfer nach einem der Ansprüche 1 bis 5, dadurch gekennzeichnet, daß das federnde Halteelement (10) U-förmig gestaltet ist, wobei beide Schenkel (17, 18) den Sockel (5) axial gegen die Fläche (4) drücken.

7. Fahrzeug-Scheinwerfer nach einem der Ansprüche 1 bis 6, dadurch gekennzeichnet, daß beide Schenkel (17, 18) des U-förmigen Halteelements (10) den Sockel (5) radial gegen das Fixierungselement (11) drücken.

8. Fahrzeug-Scheinwerfer nach Anspruch 6 und 7, dadurch gekennzeichnet, daß die beiden Schenkel (17, 18) des U-förmigen Halteelements (10) jeweils in eine von sich diametral gegenüberliegenden Seiten einer Ringnut (19) eingreifen, wobei beide Schenkel (17, 18) an den Grund der Ringnut (19) und der eine Schenkel (17) an der einen Innenseite und der andere Schenkel (18) an der anderen Innenseite der Ringnut (19) unter Vorspannung anlegbar sind.

9. Fahrzeug-Scheinwerfer nach Anspruch 6, 7 oder 8, dadurch gekennzeichnet, daß das Halteelement (10) bei montierter Lampe (1) mit seinen Schenkeln (17, 18) auseinandergefedert ist.

10. Fahrzeug-Scheinwerfer nach einem der Ansprüche 6 bis 9, dadurch gekennzeichnet, daß die beiden freien Endabschnitte des U-förmigen Halteelements (10) jeweils in eine schlitzartige Aussparung (20) einsetzbar sind, wobei die beiden Aussparungen (20) sich mit offenen Seiten zugewendet sind und das federnde Halteelement (10) um den die Schenkel verbindenden Steg (21) schwenkbar ist.

## Claims

1. Vehicle headlamp having a device for arranging a bulb, an opening (3) used to receive the bulb (1), a surface (4) directed in the opposite direction to that in which the bulb (1) is inserted, between which surface and the backplate (5) of the bulb (1) there are three contact points (6) which form the points of a triangle (30) surrounding the bulb axis (7) and of which one contact point (6) is associated with a positioning lug (8) which protrudes radially outwards from the backplate (5), said lug (8) being adapted to be inserted in a recess (9), and having a resilient retaining element (10) by means of which the backplate (5) can be pressed by its side radially to the bulb axis (7) against a locating element (11), the resilient retaining element being adapted to be brought to bear against the backplate (5) of the bulb (1) both by a spring force (12) directed in the bulb (1) insertion direction and by a spring force (13) directed towards the locating element (11), characterised in that the side of the backplate (5) that can be pressed radially to the bulb axis (7) against a locating element (11) diametrically opposes the positioning lug (8), and the resilient retaining element (10) is adapted to be brought to bear, between the contact point (6) associated with the positioning lug (8) and the bulb axis (7), against the backplate (5) of the bulb (1).

2. Vehicle headlamp according to claim 1, characterised in that the opening (3) used to receive the bulb (1) is provided on its inner face with the locating element (11).

3. Vehicle headlamp according to claim 1 or 2, characterised in that acting as the locating element (11) are two locating points spaced apart from one another, between which runs a line (14) which passes through the recess (9) for the positioning lug (8) and intersects the lug's axis (7).

4. Vehicle headlamp according to any of claims 1 to 3, characterised in that the two locating points (11) are constituted by flattened or raised areas incorporated on the inner surface of the opening (3).

5. Vehicle headlamp according to any of the preceding claims, characterised in that the resilient retaining element (10) eccentrically spans the baseplate (5) and is supported by a respective abutment (15 and 16) in both the radial and the axial directions to the bulb axis (7).

6. Vehicle headlamp according to any of claims 1 to 5, characterised in that the resilient retaining element (10) is of a U-shaped design, with both its limbs (17, 18) pressing the baseplate (5) axially against the surface (4).

7. Vehicle headlamp according to any of claims 1 to 6, characterised in that both the limbs (17, 18) of the U-shaped retaining element (10) press the baseplate (5) radially against the locating element (11).

8. Vehicle headlamp according to claims 6 and 7, characterised in that the two limbs (17, 18) of the U-shaped retaining element (10) respectively engage in one of diametrically opposed sides of an annular slot (19), with both limbs (17, 18) being adapted to bear with initial tension against the floor of the annular slot (19), and one limb (17) to bear with initial tension against one inner face of the annular slot (19) and the other limb (18) to bear with initial tension against the other inner face thereof.

9. Vehicle headlamp according to claim 6, 7 or 8, characterised in that once the bulb (1) is fitted, the retaining element (10) has its limbs (17, 18) sprung apart.

10. Vehicle headlamp according to any of claims 6 to 9, characterised in that the two free end sections of the U-shaped retaining element (10) are respectively adapted to be inserted into a slot-like rebate (20), the two rebates (20) having their open sides facing one another and the resilient retaining element (10) being adapted to be swivelled about the crosspiece (21) connecting the limbs.

## Revendications

1. Phare de véhicule comportant un dispositif destiné à l'agencement d'une lampe, comportant une ouverture (3) servant à la réception de la lampe (1), une surface (4) orientée à l'encontre de la direction de mise en place de la lampe (1), trois points d'appui (6) se trouvant entre ladite surface et le socle (5) de la lampe, lesquels forment les sommets d'un triangle (30) entourant l'axe (7) de la lampe et dont un point d'appui (6) est associé à une patte de positionnement (8) faisant saillie radialement vers l'extérieur hors du socle (5), laquelle est susceptible d'être mise en place dans un évidement (9), et comportant un élément de retenue élastique (10) au moyen duquel le socle (5) est susceptible d'être pressé avec sa face radialement par rapport à l'axe (7) de la lampe contre d'un élément de fixation, l'élément de retenue élastique étant susceptible d'être mis en appui sur le socle (5) de la lampe (1) tant avec une force de ressort (12) orientée en direction de mise en place de la lampe (1) qu'avec une force de ressort (13) orientée vers l'élément de fixation (11), caractérisé en ce que la face du socle (5) qui est susceptible d'être pressée contre d'un élément de fixation (11) radialement par rapport à l'axe (7) de la lampe est diamétralement opposée à la patte de positionnement (8), et en ce que l'élément de retenue (10) élastique est susceptible d'être mis en appui sur le socle (5) de la lampe (1) entre le point d'appui (6) associé à la patte de positionnement (8) et l'axe (7) de la lampe.

2. Phare selon la revendication 1, caractérisé en ce que l'ouverture (3) servant à la réception de la lampe (1) est pourvue de l'élément de fixation (11) sur sa face intérieure.

3. Phare selon l'une ou l'autre des revendications 1 et 2, caractérisé en ce que comme élément de fixation (11) servent deux points de fixation espacés l'un de l'autre, entre lesquels passe une ligne (14) qui passe à travers l'évidement (9) pour la patte de positionnement (8) et qui coupe l'axe (7) de la patte.

4. Phare selon l'une quelconque des revendications 1 à 3, caractérisé en ce que les deux points de fixation (11) sont formés par des creux ou des reliefs ménagés sur la surface intérieure de l'ouverture (3).

5. Phare selon l'une quelconque des revendications précédentes, caractérisé en ce que l'élément de retenue (10) élastique coiffe le socle de façon décentrée et prend appui avec une butée (15 et 16) respective tant en direction radiale qu'en direction axiale par rapport à l'axe (7) de la lampe.

6. Phare selon l'une quelconque des revendications 1 à 5, caractérisé en ce que l'élément de retenue (10) élastique est réalisé en forme de U, les deux branches (17, 18) pressant le socle (5) axialement contre la surface (4).

7. Phare selon l'une quelconque des revendications 1 à 6, caractérisé en ce que les deux branches (17, 18) de l'élément de retenue (10) en forme de U pressent le socle (5) radialement contre l'élément de fixation (11).

8. Phare selon l'une ou l'autre des revendications 6 et 7, caractérisé en ce que les deux branches (17, 18) de l'élément de retenue (10) en forme de U s'engagent chacune dans l'un de côtés diamétralement opposés d'une gorge annulaire (19), les deux branches (17, 18) étant susceptibles de venir en appui sous précontrainte sur le fond de la gorge annulaire (19), et une branche (17) venant en appui sur l'une des faces intérieures et l'autre branche (18) sur l'autre face intérieure de la gorge annulaire (19).

9. Phare selon la revendication 6, 7 ou 8, caractérisé en ce que lorsque la lampe (1) est montée, l'élément de retenue (10) s'écarte de manière élastique avec ses branches (17, 18).

10. Phare selon l'une quelconque des revendications 6 à 9, caractérisé en ce que les deux tronçons d'extrémité libres de l'élément de retenue (10) en forme de U sont susceptibles d'être chacun mis en place dans une fenêtre (20) en forme de fente, les deux fenêtres (20) se faisant face par leurs côtés ouverts, et l'élément de retenue élastique (10) étant pivotant autour de la barrette (21) reliant les branches.
